# FASCICULE DE BREVET EUROPEEN

(11) **EP 3 230 997 B1**
(45) Date de publication et mention de la délivrance du brevet: **14.08.2019**
(21) Numéro de dépôt: 15805543.4
(22) Date de dépôt: 09.12.2015
(51) Int. Cl.: H01H 9/30, H01H 9/32, H01H 33/06

(54) **DISPOSITIF DE COUPURE ELECTRIQUE HAUTE TENSION A AUTOSOUFFLAGE OPTIMISE**
ELEKTRISCHE HOCHSPANNUNGSSCHUTZSCHALTERVORRICHTUNG MIT OPTIMIERTER AUTOMATISCHER LÖSCHUNG
HIGH-VOLTAGE ELECTRICAL CIRCUIT BREAKER DEVICE WITH OPTIMISED AUTOMATIC EXTINCTION

(30) Priorité: 11.12.2014 FR 1462218
(43) Date de publication de la demande: 18.10.2017
(73) Titulaire: General Electric Technology GmbH, 5400 Baden (CH)
(72) Inventeur: BIQUEZ, François, 73100 Pugny-Chatenod (FR)
(74) Mandataire: Brevalex
(86) Numéro de dépôt international: PCT/EP2015/079125
(87) Numéro de publication internationale: WO 2016/091953

(56) Documents cités:
- FR-A- 1 398 118
- FR-A1- 2 389 219
- US-A- 3 140 374

## Description

### DOMAINE TECHNIQUE

L'invention concerne les disjoncteurs isolés au gaz à autosoufflage destinés à des applications de hautes tensions électriques de l'ordre de 72,5 kV à 12000Kv, de tels disjoncteurs étant typiquement du type dit à arc tournant.

### ÉTAT DE LA TECHNIQUE ANTÉRIEURE

Un disjoncteur à arc tournant isolé au gaz comprend un premier contact et un second contact qui est mobile en translation, tous deux tubulaires et qui s'étendent dans le prolongement l'un de l'autre, ainsi qu'un inducteur situés dans une chambre de coupure contenant un gaz isolant tel que du SF6.

Dans un tel disjoncteur, lorsqu'un arc électrique s'établit entre les contacts lors de leur séparation durant l'ouverture du disjoncteur, le champ magnétique généré par l'inducteur donne lieu à des forces de Lorentz agissant sur l'arc pour le faire tourner autour de l'axe du disjoncteur afin de favoriser son extinction.

Pour favoriser encore l'extinction de l'arc, notamment en cas d'application à fort courant, le disjoncteur est pourvu de moyens dits d'auto soufflage de l'arc. Ce soufflage est obtenu par une montée en pression du gaz isolant situé dans un volume fermé entourant les contacts d'arc en début d'ouverture, suivie d'un écoulement de ce gaz qui passe dans les contacts tubulaires espacés l'un de l'autre lorsque la valeur instantanée du courant alternatif s'approche de zéro.

La montée en pression du gaz est néanmoins pénalisée par le fait que dès le début de l'ouverture du disjoncteur, ce gaz commence à s'écouler dans les contacts tubulaires. Autrement dit, le volume entourant les contacts et dans lequel le gaz se pressurise sous l'effet de l'échauffement généré par l'arc, s'ouvre en fait rapidement par l'écartement des contacts, ce qui atténue significativement sa montée en pression.

Comme on le comprend, le fait que la montée en pression est limitée, limite par conséquent le soufflage, et par suite le pouvoir d'extinction de l'arc électrique du disjoncteur.

Le but de l'invention est de proposer une solution permettant de remédier à cet inconvénient. Le document "FR 2 389 219 A1" décrit un dispositif de coupure électrique à autosoufflage selon le préambule de la revendication 1.

### EXPOSÉ DE L'INVENTION

A cet effet, l'invention concerne un dispositif de coupure électrique à autosoufflage, tel qu'un disjoncteur ou un sectionneur, comprenant :
- un premier contact et un second contact s'étendant dans le prolongement l'un de l'autre, au moins l'un des contact étant déplaçable en translation par rapport à l'autre contact entre une position fermée dans laquelle les deux contacts sont en appui l'un contre l'autre et une position ouverte dans laquelle les deux contacts sont espacés l'un de l'autre ;
- une chambre de coupure entourant les deux contacts pour délimiter un espace fermé lorsque les contacts sont en position fermée ;
- un canal central dans au moins l'un des contacts, ce canal central s'ouvrant vers l'autre contact tout en étant destiné à permettre l'évacuation de gaz issus de la chambre de coupure en phase d'ouverture du dispositif ;
- un organe isolant porté par l'autre contact et s'engageant dans le canal en position fermée, cet organe isolant s'étendant entre les deux contacts en position ouverte ;
et dans lequel cet organe isolant est en un matériau qui s'ablate sous l'effet de la chaleur générée par un arc s'établissant entre les contacts en phase d'ouverture, pour rendre plus importante l'augmentation de pression s'établissant dans la chambre de coupure en cas d'apparition d'un tel arc en phase d'ouverture du disjoncteur.

Avec cet agencement, l'organe isolant s'ablate en cas d'apparition d'un arc lors de l'ouverture, pour faire croître rapidement la pression dans la chambre de coupure, afin de favoriser une extinction rapide de l'arc. Cet organe permet en outre de retarder le soufflage pour obtenir une plus forte augmentation de pression dans la chambre de coupure, ce qui contribue en outre à rendre ce soufflage plus énergique.

L'invention concerne également un dispositif ainsi défini, dans lequel l'organe isolant est fabriqué en un matériau de type polytétrafluoroéthylène.

L'invention concerne également un dispositif ainsi défini, dans lequel l'organe isolant présente une forme tubulaire pourvue de trous pour retarder l'évacuation de gaz lors de l'ouverture du dispositif.

L'invention concerne également un dispositif ainsi défini, dans lequel les contacts comportent chacun un canal central et ont tous deux un corps tubulaire.

L'invention concerne également un dispositif ainsi défini, dans lequel l'organe isolant comporte une paroi centrale fermant la communication entre ses extrémités.

L'invention concerne également un dispositif ainsi défini, dans lequel l'organe isolant présente une longueur suffisante pour conserver une extrémité engagée dans le second contact y compris en position ouverte.

### BRÈVE DESCRIPTION DES DESSINS

La figure 1 est une vue partielle en coupe du disjoncteur selon l'invention lorsqu'il est fermé ;
La figure 2 est une vue partielle en coupe d'une partie du disjoncteur selon l'invention lorsqu'il est ouvert.

### EXPOSÉ DÉTAILLÉ DE MODES DE RÉALISATION PARTICULIERS

L'idée à la base de l'invention est d'utiliser un matériau qui s'ablate sous l'effet de la chaleur générée par un arc électrique, c'est-à-dire qui se sublime sous l'effet de cette chaleur pour provoquer une montée en pression rapide et importante au sein de la chambre de coupure afin de favoriser l'extinction de l'arc.

Le disjoncteur selon l'invention 1 qui représenté dans les figures 1 et 2 comporte un corps principal 2, à l'intérieur duquel sont montés un premier contact 3 qui est ici fixe et un deuxième contact 4 qui est ici mobile, ces contacts s'étendant dans le prolongement l'un de l'autre.

En variante, le premier contact 3 peut aussi être mobile, selon le même axe que le contact 4, et dans le sens opposé au contact 4, ces deux contacts s'étendant dans le prolongement l'un de l'autre.

Le corps principal 2 a une forme de révolution autour d'un axe longitudinal AX du disjoncteur, et le premier contact 3 ainsi que le second contact 4 sont aussi des éléments creux ayant des formes de révolution et qui sont coaxiaux avec l'axe longitudinal AX.

Le second contact 4 est déplaçable en translation le long de l'axe longitudinal AX entre une position électriquement fermée comme dans la figure 1 et une position électriquement ouverte comme dans la figure 2.

Dans la position électriquement fermée qui correspond à la configuration de la figure 1, le second contact 4 a son extrémité ou touche 7 qui est en appui et en contact avec l'extrémité ou touche 6 du premier contact 3. Le courant peut ainsi traverser le premier et le second contact.

Dans la position électriquement ouverte, le second contact 4 a au contraire sa touche 7 espacée de la touche 6 du premier contact, de sorte que le disjoncteur 1 ne peut plus être traversé par un courant électrique.

D'une manière générale, ce disjoncteur est rempli de gaz diélectrique tel que du SF6, pour améliorer sa tenue électrique et son pouvoir de coupure.

A cet effet, le corps principal 2 comporte dans sa région intérieure deux parois de séparation en forme de couronnes d'orientation normale à l'axe AX, repérées par 8 et 9, et qui entourent respectivement le premier contact 3 et le second contact 4 pour délimiter une chambre de coupure 11.

Chaque paroi présente ainsi un diamètre externe correspondant au diamètre interne du corps 2, et un diamètre interne correspondant au diamètre externe du premier contact 3 et du second contact 4. Lorsque le disjoncteur est fermé comme dans la figure 1, la chambre de coupure 11 est un espace annulaire entourant les contacts 3 et 4, et qui contient du gaz isolant.

Chaque contact 3, 4 comporte un corps tubulaire ayant une extrémité de contact resserrée, portant une touche 6, 7 en forme de couronne, et délimitant une ouverture de diamètre inférieur à celui du corps tubulaire. Chaque contact creux 3, 4 comporte ainsi un canal central, ces canaux étant repérés respectivement par 12 et 13.

Comme visible dans les figures, le premier contact 3 porte un organe isolant 14 qui est engagé dans l'ouverture de son extrémité en y étant rigidement fixé, et qui est également engagé dans l'ouverture de l'extrémité du second contact sans y être solidarisée.

L'organe 14 est un élément isolant fabriqué dans un matériau qui s'ablate sous l'effet de la chaleur, en particulier en cas d'apparition d'un arc électrique pour provoquer une montée rapide de la pression au voisinage de l'arc. Cet organe est par exemple fabriqué en PTFE, c'est-à-dire en Polytétrafluoroéthylène.

Cet organe isolant 14 a une forme générale tubulaire, son diamètre externe correspond au diamètre interne des ouvertures d'extrémité des contacts 3 et 4. Ainsi, lorsque le second contact 4 est déplacé le long de l'axe AX, il coulisse autour de cet organe isolant 14 pour découvrir sa surface extérieure.

Cet organe isolant comporte au niveau de son extrémité située dans le premier contact 3 une collerette 16 formant évasement, qui est en appui sur la face interne de la restriction de l'extrémité du premier contact. La fixation de l'organe isolant 14 au premier contact 3 est assurée par exemple par des vis 17 traversant chacune la collerette 16 pour se visser dans la restriction d'extrémité.

Le corps de l'organe 14 comprend encore une paroi centrale 15, optionnelle, normale à l'axe longitudinal AX, et qui sépare en deux moitiés le canal interne que délimite le corps tubulaire de cet organe 14, de sorte que ces deux moitiés ne communiquent pas l'une avec l'autre.

Complémentairement, l'organe 14 comporte des perçages 18, 19 traversant radialement la paroi de son corps tubulaire de façon à mettre en communication la chambre de coupure 11, située autour de l'organe 14, avec les canaux 12 et 13, situés à chaque extrémité de l'organe 14, pour évacuer le gaz isolant durant l'ouverture du disjoncteur.

Grâce à l'organe 14, le soufflage du gaz isolant présent dans la chambre de coupure 11 pendant l'ouverture du disjoncteur, est optimisé afin de favoriser l'extinction d'un arc se formant entre les contacts.

Plus particulièrement, lors de l'ouverture des contacts alors que le disjoncteur est sous tension, le second contact 4 est déplacé pour s'écarter du premier contact 3, ce qui découvre également l'organe 14. Ce déplacement donne lieu à la formation d'un arc électrique, repéré par A dans la figure 2, qui s'établit entre les touches 6 et 7, en s'étendant longitudinalement, c'est-à-dire à peu près parallèlement à l'axe AX. L'organe 14 a ainsi sa face externe découverte et au voisinage de l'arc électrique se formant entre les deux contacts.

Cet arc provoque un échauffement dans son voisinage, ce de sorte que la pression du gaz augmente dans la chambre 11. Grâce au choix d'un organe 14 fabriqué dans un matériau qui s'ablate, cette augmentation de pression est fortement accentuée : le matériau de l'organe 14 échauffé par l'arc se sublime pour faire croître la pression plus rapidement.

Au fur et à mesure que le second contact 4 continue de s'éloigner du premier contact, il continue de s'ablater et de faire croître significativement la pression afin de favoriser l'extinction de l'arc. Durant cette progression, des trous 18, 19 de l'organe 14 continuent de se libérer pour permettre l'évacuation du gaz hors de la chambre de coupure, c'est-à-dire le soufflage.

D'une manière générale, l'augmentation rapide de la pression dans la chambre de coupure due à l'ablation du matériau de l'organe isolant, permet d'accroître significativement le soufflage de l'arc au voisinage du passage par zéro du courant alternatif pour favoriser l'extinction d'arc. Elle permet d'accroître par là même le pouvoir de coupure du dispositif.

Complémentairement, l'ouverture des contacts découvre l'organe isolant mais également ses trous pour laisser passer le gaz pressurisé afin qu'il s'évacue depuis la chambre 11 vers les canaux 12 et 13.

En début d'ouverture du disjoncteur, seuls quelques trous 18 et 19 sont libérés pour laisser passer le gaz, alors qu'en fin d'ouverture, tous les trous sont libérés, ce qui augmente la section de passage du gaz. Ces trous permettent ainsi par eux-mêmes d'accroître l'intensité du soufflage de l'arc A, ce soufflage étant par ailleurs augmenté aussi du fait de l'accroissement élevé de la pression dû à l'ablation du matériau constituant l'organe 14.

Les trous 18, 19 répartis à la surface de l'organe 14, le soufflage atteint son intensité maximale en fin d'ouverture lorsque l'arc A est le plus allongé, c'est-à-dire dans la phase la plus favorable à son extinction.

La disposition et l'inclinaison des trous 18 et 19 de l'organe 14 est avantageusement optimisée pour aboutir au profil de soufflage le plus efficace de l'arc vis-à-vis de ses caractéristiques au cours de l'ouverture.

Ainsi, plus les trous 18 et 19 sont proches de la région centrale de l'organe 14, plus le soufflage est important en début d'ouverture. Au contraire, plus les trous 18 et 19 sont écartés de cette région centrale, plus ils favorisent un soufflage important en fin d'ouverture.

Complémentairement, ces trous peuvent aussi être inclinés par rapport à l'axe AX au lieu d'être orientés radialement, de manière à limiter les turbulences qu'ils introduisent afin de favoriser un soufflage intense de l'arc électrique.

La paroi de séparation centrale 15 de l'organe 14 permet de séparer le flux de gaz issu de la chambre 11 en une partie s'évacuant vers le canal 12 du premier contact 3, et une autre partie s'évacuant vers le canal 13 du second contact 4.

Dans l'exemple des figures, l'organe 14 a une longueur suffisamment importante pour que son extrémité reste engagée dans le premier contact lorsque le second contact est ouvert. Mais il pourrait aussi être plus court pour que son extrémité soit écartée du second contact en fin d'ouverture, ce qui favoriserait alors un fort accroissement de l'intensité du soufflage en fin d'ouverture.

D'une manière générale, l'organe isolant 14 permet d'une part de faire croître plus fortement la pression dans la chambre de coupure par effet d'ablation, et d'autre part de retarder et ajuster le soufflage pour en accroître l'efficacité.

La pression de gaz dans la chambre 11 est ainsi plus importante et le souffle est plus énergique et plus tardif, c'est-à-dire plus efficace pour éteindre l'arc.

## Revendications

1. Dispositif de coupure électrique (1) à autosoufflage, tel qu'un disjoncteur (1) ou un sectionneur, comprenant :
- un premier contact (3) et un second contact (4) s'étendant dans le prolongement l'un de l'autre, au moins l'un des contact étant déplaçable en translation par rapport à l'autre contact entre une position fermée dans laquelle les deux contacts sont en appui l'un contre l'autre et une position ouverte dans laquelle les deux contacts sont espacés l'un de l'autre ;
- une chambre de coupure (11) entourant les deux contacts pour délimiter un espace fermé lorsque les contacts sont en position fermée ;
- un canal central (12, 13) dans au moins l'un des contacts (3, 4), ce canal central (12, 13) s'ouvrant vers l'autre contact (3, 4) tout en étant destiné à permettre l'évacuation de gaz issus de la chambre de coupure (11) en phase d'ouverture du dispositif ;
- un organe isolant (14) porté par l'autre contact et s'engageant dans le canal (12, 13) en position fermée, **caractérisé en ce que** cet organe isolant (14) s' étend entre les deux contacts (3, 4) en position ouverte ;
et dans lequel cet organe isolant (14) est en un matériau qui s'ablate sous l'effet de la chaleur générée par un arc (A) s'établissant entre les contacts (3, 4) en phase d'ouverture, pour rendre plus importante l'augmentation de pression s'établissant dans la chambre de coupure (11) en cas d'apparition d'un tel arc (A) en phase d'ouverture du disjoncteur.

2. Dispositif selon la revendication 1, dans lequel l'organe isolant (14) est fabriqué en un matériau de type polytétrafluoroéthylène.

3. Dispositif selon l'une des revendications précédentes, dans lequel l'organe isolant (14) présente une forme tubulaire pourvue de trous pour retarder l'évacuation de gaz lors de l'ouverture du dispositif.

4. Dispositif selon l'une des revendications précédentes, dans lequel les contacts (3, 4) comportent chacun un canal central (14) et ont tous deux un corps tubulaire.

5. Dispositif selon la revendication 4, dans lequel l'organe isolant (14) comporte une paroi centrale (15) fermant la communication entre ses extrémités.

6. Dispositif selon la revendication 4, dans lequel l'organe isolant (14) présente une longueur suffisante pour conserver une extrémité engagée dans le second contact (4) y compris en position ouverte.

## Patentansprüche

1. Selbstlöschende elektrische Unterbrechungsvorrichtung (1), wie etwa ein Abschalter (1) oder ein Trennschalter, umfassend
- einen ersten Kontakt (3) und einen zweiten Kontakt (4), die sich in Verlängerung miteinander erstrecken, wobei mindestens einer der Kontakte im Verhältnis zu dem anderen Kontakt zwischen einer geschlossenen Position, in der die beiden Kontakte gegeneinander liegen, und einer offenen Position, in der die beiden Kontakte voneinander beabstandet sind, translatorisch verschiebbar ist;
- eine Bogenlöschkammer (11), welche die beiden Kontakte umgibt, um einen geschlossenen Raum abzugrenzen, wenn sich die Kontakte in der geschlossenen Position befinden;
- einen zentralen Kanal (12, 13) in mindestens einem der Kontakte (3, 4), wobei dieser zentrale Kanal (12, 13) zu dem anderen Kontakt (3, 4) hin offen ist und dabei dazu gedacht ist, das Ablassen von Gasen aus der Bogenlöschkammer (11) während der Öffnungsphase der Vorrichtung zu erlauben;
- ein isolierendes Element (14), das von dem anderen Kontakt getragen wird und in der geschlossenen Position in den Kanal (12, 13) eingreift, **dadurch gekennzeichnet, dass** sich dieses isolierende Element (14) zwischen den beiden Kontakten (3, 4) in der offenen Position erstreckt;
und wobei dieses isolierende Element (14) aus einem Material besteht, das unter der Einwirkung der Wärme abbrennt, die durch einen Bogen (A) erzeugt wird, der während der Öffnungsphase zwischen den Kontakten (3, 4) entsteht, um die Erhöhung des Drucks, die in der Bogenlöschkammer (11) entsteht, zu verstärken, falls ein derartiger Bogen (A) während der Öffnungsphase des Abschalters vorkommt.

2. Vorrichtung nach Anspruch 1, wobei das isolierende Element (14) aus einem Polytetrafluorethylen-Material hergestellt ist.

3. Vorrichtung nach einem der vorhergehenden Ansprüche, wobei das isolierende Element (14) eine Röhrenform aufweist, die mit Löchern versehen ist, um das Ablassen von Gas bei der Öffnung der Vorrichtung zu verzögern.

4. Vorrichtung nach einem der vorhergehenden Ansprüche, wobei die Kontakte (3, 4) jeweils einen zentralen Kanal (14) einschließen und beide einen röhrenförmigen Körper aufweisen.

5. Vorrichtung nach Anspruch 4, wobei das isolierende Element (14) eine zentrale Wand (15) einschließt, welche die Kommunikation zwischen ihren Enden schließt.

6. Vorrichtung nach Anspruch 4, wobei das isolierende Element (14) eine ausreichende Länge aufweist, um ein Ende auch in der offenen Position mit dem zweiten Kontakt (4) in Eingriff zu halten.

## Claims

1. Electrical circuit breaker device (1) with automatic extinction, such as a circuit breaker (1) or a disconnecting switch, comprising:
- a first contact (3) and a second contact (4) extending in the prolongation of each other, with at least one of the contacts able to be moved in translation with respect to the other contact between a closed position in which the two contacts are bearing against each other and an open position wherein the two contacts are spaced apart from each other;
- a switching chamber (11) surrounding the two contacts to delimit a closed space when the contacts are in the closed position;
- a central channel (12, 13) in at least one of the contacts (3, 4), with this central channel (12, 13) opening towards the other contact (3, 4) while being intended to allow for the discharging of gases coming from the switching chamber (11) in the opening phase of the device;
- an insulating member (14) carried by the other contact and engaging in the channel (12, 13) in the closed position, **characterised in that** this insulating member (14) extends between the two contacts (3, 4) in the open position;
and wherein this insulating member (14) is made from a material that is ablated under the effect of the heat generated by an arc (A) that is established between the contacts (3, 4) in the opening phase, in order to render more substantial the increase in the pressure that is established in the switching chamber (11) in case of appearance of such an arc (A) in the opening phase of the circuit breaker.

2. Device according to claim 1, wherein the insulating member (14) is manufactured from a material of the polytetrafluoroethylene type.

3. Device according to one of the preceding claims, wherein the insulating member (14) has a tubular shape provided with holes in order to delay the discharge of gases during the opening of the device.

4. Device according to one of the preceding claims, wherein the contacts (3, 4) each include a central channel (14) and both have a tubular body.

5. Device according to claim 4, wherein the insulating member (14) includes a central wall (15) that closes the communication between the ends thereof.

6. Device according to claim 4, wherein the insulating member (14) has a length that is sufficient to retain an end engaged in the second contact (4) including in the open position.
